# EUROPÄISCHE PATENTSCHRIFT

(11) **EP 0 262 364 B1**
(45) Veröffentlichungstag und Bekanntmachung des Hinweises auf die Patenterteilung: **30.05.1990**
(21) Anmeldenummer: 87111881.6
(22) Anmeldetag: 17.08.1987
(51) Int. Cl.: F17C 13/00, F17C 3/08

(54) **Sicherheitseinsatz für Gefässe zum Aufbewahren tiefsiedender verflüssigter Gase**
Security inlay for low-boiling liquefied gas-storage vessels
Pièce d'insertion de sécurité pour des réservoirs de stockage de gaz liquéfiés à basse température

(30) Priorität: 02.10.1986 DE 3633571
(43) Veröffentlichungstag der Anmeldung: 06.04.1988
(73) Patentinhaber: MESSER GRIESHEIM GMBH, D-60314 Frankfurt (DE)
(72) Erfinder: Fieseler, Heinrich, D-4047 Dormagen 5 (DE); Jung, Bernhard, D-5940 Lennestadt 16 (DE); Kesten, Martin Dr., D-5064 Roesrath 1 (DE)

(56) Entgegenhaltungen:
- EP-A- 0 170 142
- DE-A- 2 018 082
- SOVIET INVENTIONS ILLUSTRATED, Sektion III: Mechanical & General, Gruppe A (General Engineering), Seite 15, Nr. 175983, Juni 1966, Derwent Publications Ltd, London, GB; & SU-A-175 983 (E.S. EGOROV et al.)

## Beschreibung

Die Erfindung betrifft einen Sicherheitseinsatz für Gefäße zum Aufbewahren tiefsiedender verflüssigter Gase nach dem Oberbegriff des Anspruches 1.

Gefäße zum Aufbewahren tiefsiedender verflüssigter Gase, die eine halsförmige Öffnung zur Füllung und Entnahme besitzen, beispielsweise Heliumkannen, werden mit einem Sicherheitseinsatz versehen. Dieser besteht im wesentlichen aus einem Sicherheitshalsrohr, welches so im Gefäßhais angeordnet wird, daß sich zwischen Gefäßhals und Sicherheitshalsrohr ein Ringraum ausbildet. Durch eine Öffnung im Sicherheitshalsrohr erfolgt die Füllung und Entnahme der Flüssigkeit. Am Sicherheitshalsrohr ist ferner ein Sicherheitsventil angebracht. Der Ringraum steht mit der Abgasleitung zur Entnahme verdampften Gases in Verbindung.

Der Einsatz des Sicherheitshalsrohres verhindert ein Verstopfen der Füll- und Entnahmeöffnung durch Ausfrieren von Wasser und Kohlendioxid nach Lufteinbrüchen.

Die Abgasleitung ist ein Ringraum, in welchem die darin befindliche Gassäule bei geöffnetem und geschlossenem Abgasventil dazu neigt, Taconis-schwingungen auszubilden. Dies sind mechanischthermische Schwingungen einer Gassäule, durch welche eine starke Verdampfung der Flüssigkeit verursacht wird. Zur Vermeidung dieser Schwingungen wird gemäß EP-A 170 142 vorgeschlagen, im Ringraum Mittel zur Ausbildung eines wendelförmigen Strömungskanals anzuordnen.

Als Mittel werden genannt:

Eine auf das Sicherheitshalsrohr aufgeklebte Wendel, eine Ausbildung des Sicherheitshalsrohres als Blasform- oder Spritzgußteil mit aufgeprägter Wendel und ein schraubenförmiger Wellschlauch als Sicherheitshalsrohr.

Der Arbeitsaufwand bzw. die Herstellkosten für die beiden erstgenannten Ausführungen sind hoch. Der Wellschlauch hat bisher keine praktische Anwendung gefunden und bietet keine Möglichkeit, den Querschnitt des Strömungskanals in Strömungsrichtung zu verändern.

Das Sicherheitshalsrohr kann als Kunststoff-Blasteil nur äußerst schwierig in ausreichender Länge hergestellt werden.

Die erforderliche Länge des Sichefieitshalsrohres bringt es mit sich, daß im plastifizierten Zustand des Vorformlings sein Gewicht so groß wird, daß der Vorformling an der oberen Formteilöffnung abreißt.

Der Erfindung liegt die Aufgabe zugrunde, einen Sicherheitseinsatz für Gefäße zum Aufbewahren tiefsiedender verflüssigter Gase zu schaffen, dessen Herstellkosten gering sind.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen.

Vorteilhafte Weiterbildungen der Erfindung sind in den Unteransprüchen angegeben.

Durch die Verwendung eines Schrumpfschlauches, der mit einem einfachen Werkzeug schraubenförmig in gewünschter Länge und Durchmesser hergestellt werden kann, werden die Werkzeug-und Herstellkosten wesentlich reduziert. Die Längen des Schrumpfschlauches können beliebig gewählt werden, ohne daß Probleme auftreten.

Ein Ausführungsbeispiel der Erfindung wird anhand der Zeichnung erläutert.

Es zeigen:
Fig. 1 ein Gefäß zur Aufbewahrung von flüssigem Helium mit einem Sicherheitseinsatz im Schnitt:
Fig. 2 ein als schraubenförmiger Schrumpfschlauch ausgebildetes Befüll- und Entleerrohr.

Fig. 1 zeigt ein aus einem Innenbehälter 1 und einem Außenbehälter 2 bestehendes Gefäß zur Aufbewahrung von flüssigem Helium 4. Zwischen Innenbehälter 1 und Außenbehälter 2 befindet sich eine Isolierung 3. Von der Öffnung 8 des Innenbehälters 1 führt der Gefäßhals 5 nach außen und endet in einem Flansch 6. Mit dem Flansch 6 verbunden ist der Flansch 19 des Halseinsatzkopfes 7. Mit dem Flansch 6 ist ferner verbunden der Schrumpfschlauch 21, und zwar über einen Zentrierflansch 22. Die drei Flansche werden mittels eines Spannbügels 20 gegeneinander gepreßt.

Der Halseinsatzkopf enthält in seiner Verlängerung nach außen ein Heberventil 9 zur Füllung und Entnahme. Außerdem ist ein Sicherheitsventil 10 und ein Manometer 11 an den Halseinsatzkopf 7 angeschlossen. Das Ende des Gefäßhalses 5 ist mit der Abgasleitung 12 verbunden, in welcher ein Sicherheitsventil 13, ein Absperrventil 14 und ein Rückschlagventil 15 angeordnet sind.

Der Schrumpfschlauch 21 ist schraubenförmig ausgebildet und liegt mit seinem Außendurchmesser an der Innenwand des Gefäßhalses 5 an. Aufgrund der Schraubensteigung entsteht ein wendelförmiger Kanal 23, der mit der Abgasleitung 12 in Verbindung steht. Die Strömungsrichtung ist durch Pfeile 18 angegeben.

Der Schrumpfschlauch 21 besteht aus einem kältebeständigen Polyolefin oder PTFE. Er ist vorgereckt, und zwar nur einachsig radial und steht dadurch unter Vorspannung. Die einachsige Reckung hat den Vorteil, daß keine Zugspannungen in Längsrichtung entstehen und sich deshalb beim Schrumpfvorgang gewindeähnliche Flanken realisieren lassen. Das ausgewählte Material hat den weiteren Vorteil, daß ein Verkleben oder Verkeilen des Wellschlauchs durch Eispartikel mit der Gefäßwand nicht mehr möglich ist. Es hat sich gezeigt, daß die Oberflächen dieser Materialien keine Haftfähigkeit besitzen und durch die Elastizität des Schrumpfschlauches auch im tiefkalten Zustand ein Nachgeben des Schlauches beim Beginn einer Verkeilung eintritt.

Zur Erzielung der schraubenförmigen Form wird der Schlauch über ein schraubenförmiges Werkzeug gezogen und mittels Heißluft erwärmt. Dabei zieht sich der Schlauch auf etwa seinen vor der Reckung vorhandenen Durchmesser zurück. Bei geeigneter Erwärmung nimmt der Schrumpfschlauch genau die Form des schraubenförmigen Werkzeuges an. Durch einfaches Abdrehen erhält man den in Fig. 2 dargestellten Schrumpfschlauch 21.

Die Befestigung des Schrumpfschlauches 21 am Halseinsatzkopf 7 erfolgt über den Zentrierflansch 22. Dieser wird bei der Herstellung des schraubenförmigen Schrumpfschlauches auf dessen Austrittsende 25 aufgeschrumpft. Hierbei ist wichtig, daß durch geeignete Maßnahmen ein sicherer und dichter Sitz des Flansches im Schlauch erzielt wird.

Der besondere Vorteil des Schrumpfschlauches gegenüber dem Stand der Technik besteht darin, daß durch Flexibilität des Schlauches Abweichungen in der Rechtwinkeligkeit der Drei-Flanschen - 6, 19, 22 - Verbindung ausgeglichen werden können. Bei Rohren aus Spritzguß oder von Blasformen muß dagegen auf genaue Planparallelität der Flanschenflächen geachtet werden, da bei geringen Abweichungen durch die Addition der Fehler am Austrittsende des Rohres sehr schnell Auslenkungen von mehreren Millimetern auftreten, die zum Bruch des Rohres führen.

Der wendelförmige Kanal 23 bietet bekanntlich einen guten Schutz gegen das Auftreten von mechanisch-thermischen Taconis-Schwingungen. Eine Verbesserung wird gemäß EP-A 170 142 dadurch erreicht, daß die Wendel im Strömungsrichtung eine zunehmende Steigung besitzt. Erfindungsgemäß wird vorgeschlagen, daß die Schraubenform des Kanales 23 zum Austritt 17 zu in ihrer Tiefe 16 zunimmt. Eine andere Ausführung besteht darin, den Flankenwinkel des Schraubengewindes 24 zum Austritt 17 hin zu vergrößern. In beiden Fällen wird das Abdrehen des fertigen Schrumpfschlauches von dem Werkzeug nicht behindert. Der Flankenwinkel des Schraubengewindes 24 beträgt mindestens 120_{°}. Es hat sich bei den Versuchen gezeigt, daß bei geringeren Flankenwinkeln die Kräfte, die zum Schrumpfen führen, durch die Formänderungskräfte kompensiert werden.

## Patentansprüche

1. Sicherheitseinsatz für Gefäße zum Aufbewahren tiefsiedender verflüssigter Gase mit einem im Gefäßhals (5) angeordneten schraubenförmigen Wellschlauch, welcher mit einem Halseinsatzkopf (7) zum Befüllen, und Entleeren des Gefäßes verbunden ist, sowie mit einer vom Gefäßhals abzweigenden Abgasleitung (12), wobei die Außenseite des Wellschlauches zusammen mit dem Gefäßhals einen wendelförmigen Kanal (23) zur Abgasleitung bildet, dadurch gekennzeichnet, daß der Wellschlauch als Schrumpfschlauch (21) ausgebildet ist.

2. Sicherheitseinsatz nach Anspruch 1, dadurch gekennzeichnet, daß der Schrumpfschlauch aus kältebeständigem Polyolefin oder PTFE besteht.

3. Sicherheitseinsatz nach Anspruch 1 oder 2, dadurch gekennzeichnet, daß der Schrumpfschlauch einachsig, und zwar nur radial, vorgereckt ist.

4. Sicherheitseinsatz nach Anspruch 1, dadurch gekennzeichnet, daß der Flankenwinkel des Schraubengewindes (24) mindestens 120° aufweist.

5. Sicherheitseinsatz nach Anspruch 4, dadurch gekennzeichnet, daß die Tiefe des Schraubengewindes (24) in Ausströmrichtung zunimmt.

6. Sicherheitseinsatz nach einem der Ansprüche 1 bis 5, dadurch gekennzeichnet, daß das Austrittsende (25) des Schrumpfschlauches auf einen Zentrierflansch (22) zur Verbindung mit dem Halseinsatzkopf (7) aufgeschrumpft ist.

## Claims

1. Safety insert for vessels used for storing low- boiling liquefied gases, which has, fitted to the vessel neck (5), a screw-shaped corrugated tube which is connected to a neck-mounted head-insert (7) for filling and emptying the vessel, and which also has a gas exhaust pipe (12) branching from the vessel neck, the exterior of the corrugated tube together with the vessel neck forming a helical channel (23) to the gas exhaust pipe, characterized in that the corrugated tube is in the form of a shrinkdown tube (21).

2. Safety insert according to claim 1, characterized in that the shrinkdown tube is composed of low- temperature-resistant polyolefin or PTFE.

3. Safety insert according to claim 1 or 2, characterized in that the shrinkdown tube is uniaxially prestretched, and this only in the radial direction.

4. Safety insert according to claim 1, characterized in that the flank angle of the screw thread (24) is at least 1200.

5. Safety insert according to claim 4, characterized in that the depth of the screw thread (24) increases in the discharge direction.

6. Safety insert according to one of claims 1 to 5, characterized in that the discharge end (25) of the shrinkdown tube is shrunk on to a centering flange (22) so as to connect to the neck-mounted head-insert (7).

## Revendications

1. Pièce d'insertion de sécurité pour des récipients de stockage de gaz liquéfiés à basse température, avec un tube ondulé en forme de vis disposé dans le col de récipient (5) relié à une tête d'insertion de col (7) en vue du remplissage et du vidage du récipient, ainsi qu'avec une conduite d'échappement de gaz (12) dérivée au col du récipient, la face extérieure du tube ondulé formant avec le col de récipient un canal (23) de forme hélicoïdale vers la conduite d'échappement de gaz, caractérisée en ce que le tube ondulé est réalisé sous la forme d'un tube rétreint (21).

2. Pièce d'insertion de sécurité selon la revendication 1, caractérisée en ce que le tube rétreint est constitué de polyoléfine ou de PTFE résistants à basse température.

3. Pièce d'insertion de sécurité selon la revendication 1 ou 2, caractérisée en ce que le tube rétreint est préétiré uniaxialement, à savoir uniquement radialement.

4. Pièce d'insertion de sécurité selon la revendication 1, caractérisée en ce que l'angle de flanc du filetage de la vis (24) est d'au moins 120_{°}.

5. Pièce d'insertion de sécurité selon la revendication 4, caractérisée en ce que la profondeur du filetage de vis (24) augmente dans le sens de l'écoulement.

6. Pièce d'insertion de sécurité selon l'une des revendications 1 à 5, caractérisée en ce que l'extrémité de sortie (25) du tube rétreint est appliquée par déformation élastique sur une bride de centrage (22) en liaison avec la tête d'insertion de col (7).
